# FASCICULE DE BREVET EUROPEEN

(11) **EP 0 177 424 B1**
(45) Date de publication et mention de la délivrance du brevet: **22.03.1989**
(21) Numéro de dépôt: 85401919.7
(22) Date de dépôt: 02.10.1985
(51) Int. Cl.: B61D 17/20

(54) **Dispositif d'intercirculation entre deux modules de rame ferroviaire**
Durchgang zwischen Eisenbahn-Personenwagen
Communication passage between two railway coaches

(30) Priorité: 02.10.1984 FR 8415100
(43) Date de publication de la demande: 09.04.1986
(73) Titulaire: R.A.T.P. REGIE AUTONOME DES TRANSPORTS PARISIENS Etablissement public à caractère industriel et commercial, 75271 Paris Cédex 06 (FR)
(72) Inventeur: Delfourne, Paul, F-92390 Villeneuve La Garenne (FR)
(74) Mandataire: Rodhain, Claude

(56) Documents cités:
- CH-A- 553 081
- DE-B- 1 163 360
- FR-A- 771 298
- FR-A- 896 039
- GB-A- 446 003
- GB-A- 741 242
- US-A- 4 455 033

## Description

L'invention concerne un dispositif d'intercircu- lation entre deux modules articulés d'une rame ferroviaire comportant un élément de carrosserie intermédiaire présentant la forme générale d'un anneau, ledit élément de carrosserie intermédiaire étant positionné à chacune de ses extrémités sur les bouts des caisses des deux modules au moyen d'éléments déformables, ledit élément de carrosserie intermédiaire étant lié aux deux caisses qu'il relie de manière à être maintenu en position radiale, du type décrit dans la demande de brevet allemand publiée 1 163 360.

L'invention s'applique en particulier aux rames ferroviaires à caisses courtes, telles que des rames de métro léger ou tramway. En particulier dans les rames à caisses courtes, il est impératif que les zones d'intercirculation puissent être utilisées exactement comme une autre partie de la rame par les voyageurs pendant le parcours de manière à obtenir pratiquement un espace continu d'un bout à l'autre de la rame. En effet, les intercirculations étant nombreuses, il n'est pas possible de perdre cette place. Pour que les voyageurs puissent se tenir dans les espace d'intercirculation, il faut que les mouvements relatifs de l'élément de carrosserie intermédiaire par rapport aux deux caisses qu'il joint, soient le plus réduits possible. Par ailleurs, dans une rame à caisses courtes, le nombre des dispositifs d'intercirculation étant plus élevés, il est primordial que ces dispositifs d'intercircula- tion présentent une structure à la fois simple et surtout peu coûteuse.

La présente invention a pour objet un dispositif d'intercirculation du type décrit ci-dessus qui permet d'obtenir une surface utile continue entre deux modules de la rame, les mouvements relatifs étants réduits, et dont la structure est simple, ce qui entraîne un prix de revient faible.

Le dispositif d'intercirculation selon l'invention est notamment remarquable en ce que l'élément de carrosserie intermédiaire est, en toute position, en recouvrement télescopique avec les extrémités des modules et en ce que les éléments déformables sont constitués par des joints pneumatiques placés entre les parties en recouvrement.

Du fait que l'élément de carrosserie intermédiaire est maintenu en position radiale, les déplacements relatifs par rapport aux caisses qu'il relie sont parfaitement répartis des deux côtés de la rame ce qui réduit de moitié les déplacements relatifs par rapport au cas où cet élément de carrosserie intermédiaire se déplace de manière totalement asymétrique par rapport aux caisses qu'il relie. Par ailleurs, l'utilisation de joints pneumatiques déformables, interposés entre l'élément de carrosserie intermédiaire et les extrémités de caisses, permet d'absorber tous les débattements de l'élément intermédiaire par rapport aux caisses quelle que soit leur direction. On obtient en quelque sorte un anneau flottant par rapport aux deux caisses voisines. Selon un mode de réalisation de l'invention, le maintien en position radiale de l'élément de carrosserie intermédiaire est obtenu au moyen de trois jeux de biellettes, un jeu de biellettes supérieur articulé en un point situé sur l'axe de symétrie de l'élément de carrosserie intermédiaire et deux jeux de biellettes inférieurs articulés respectivement sur deux points symétriques par rapport au plan vertical longitudinal de l'élément de carrosserie intermédiaire.

Selon un autre mode de réalisation, dans le cas où la rame ferroviaire est du type à essieux radiaux disposés entre deux caisses voisines et supportant la moitié du poids de chacune des deux caisses, lesdits jeux de biellettes inférieurs sont remplacés par deux guides solidaires dudit essieu, ce qui maintient l'élément intermédiaire en position radiale.

Selon un mode de réalisation particulièrement avantageux, le joint pneumatique déformable constitue un anneau qui entoure entièrement l'élément de carrosserie intermédiaire. Cette disposition permet de réaliser une étanchéité aux bruits et à la poussière du dispositif d'intercirculation.

D'autre caractéristiques et avantages de l'invention ressortiront de la descritpion qui suit, rédigée en se référant aux dessins ci-annexés sur lesquels:
- la Fig. 1 est un diagramme expliquant le positionnement radial des éléments de carrosserie intermédiaire.
- la Fig. 2 est une vue en plan montrant les déplacements relatifs de l'élément de carrosserie intermédiaire par rapport aux caisses qu'il rejoint.
- la Fig. 3 est une vue en coupe longitudinale d'un mode de réalisation de l'invention.
- la Fig. 4 est une vue de dessus simplifiée correspondant à la Figure 3.
- la Fig. 5 est une vue de détail en coupe longitudinale illustrant le guidage de l'élément de carrosserie intermédiaire dans le cas d'un essieu radial.
- la Fig. 6 est une vue de dessus montrant l'aménagement d'un dispositif d'intercirculation conforme à l'invention.
- les Fig. 7 à 9 sont des coupes longitudinales concernant la disposition du joint pneumatique déformable, et
- la Fig. 10 est une vue correspondant à la figure 7 d'une variante de réalisation du joint pneumatique déformable.

La figure 1 montre une portion de rame ferroviaire où l'on a seulement représenté les éléments de carrosserie intermédiaire 1. Le fait que l'élément intermédiaire 1 soit maintenu radial, signifie qu'il peut se déplacer le long des axes transversaux des x et des y mais qu'il reste fixe le long de l'axe des z. Ceci peut être réalisé au moyen de trois liaisons à biellettes qui seront décrites par la suite, à savoir une liaison à biellette articulée en un point A disposé dans le plan de symétrie longitudinal de l'élément intermédiaire 1 et deux liaisons à biellette articulées sur deux points B et C qui sont disposés symétriquement par rapport à ce plan. Ces liaisons par biellettes s'effectuent avec les deux éléments de caisses reliés par l'élément intermédiaire 1 et pour chaque point d'articulation, les articulations par biellettes avec l'une et l'autre des deux caisses sont symétriques. Comme on peut le voir sur cette figure 1, la liaison centrale est disposée dans la partie supérieure de l'élément intermédiaire 1 et les liaisons latérales symétriques sont disposées dans la partie inférieure de l'élément intermédiaire 1.

La Figure 2 illustre la manière dont s'effectuent les mouvements relatifs de l'élément intermédiaire 1 par rapport aux extrémités des caisses voisines 2 et 3. On s'aperçoit que les déplacements relatifs de l'élément intermédiaire par rapport aux caisses sont évidemment opposés de part et d'autre de la rame, mais égaux en valeur absolue, ce qui veut dire que le déplacement en rapprochement ou en écartement dans une courbe est le même en valeur absolue du côté intérieur et du côté extérieur de la courbe. Par conséquent, ce déplacement est égal à la moitié du déplacement maximal qui pourrait se produire si l'élément intermédiaire n'était pas maintenu radial.

Selon une autre caractéristique de l'invention, les mouvements relatifs des caisses par rapport à l'élément de carrosserie intermédiaire sont absorbés au moyen d'au moins un joint pneumatique déformable interposé entre l'élément intermédiaire d'une part, et chacune des caisses voisines 2 et 3; en d'autres termes les joints pneumatiques déformables précités sont disposés symétriquement par rapport au plan médian transversal de l'élément intermédiaire. Ces joints pneumatiques déformables doivent être disposés de manière à absorber les mouvements relatifs dans toutes les directions, c'est-à-dire qu'il faut qu'il en existe sur la partie inférieure de l'élément intermédiaire 1, sur ses côtés, et sur sa partie supérieure.

Il est particulièrement avantageux de ne disposer qu'un seul joint sensiblement annulaire qui entoure complètement l'élément intermédiaire 1. On voit sur les figures 3 et 4, un tel joint 4, 5 respectivement.

Dans le mode de réalisation des figures 3 et 4, on utilise trois jeux de biellettes pour réaliser le maintient de l'élément intermédiaire 1 en position radiale, à savoir trois jeux de biellettes disposés aux points supérieur A et inférieurs B et C. On voit en particulier sur la fig. 4 deux biellettes 7 et 8 qui sont reliées d'une part à l'une des caisses 2 ou 3, et d'autre part, à l'une des extrémités d'une troisième biellette 20 qui est articulée autour du point A qui est central par rapport à l'élément intermédiaire. Au point inférieur B et C on retrouve des jeux de biellettes semblables tel que celui qui est représenté sur la fig. 3 et qui comporte deux biellettes extrêmes 21 et 22, reliées entre elles par une troisième biellette intermédiaire 23 articulée autour du point B.

Il en résulte que l'élément intermédiaire 1 est maintenu en position radiale, c'est-à-dire dans le plan bisecteur des deux caisses (2, 3).

Dans le mode de réalisation de la fig. 5, il s'agit d'une rame ferroviaire à essieux radiaux 6, chaque essieu radial 6 étant disposé exactement au milieu entre les deux caisses 2 et 3 et supportant une moitié de chacune des caisses 2 et 3.

Avantageusement, dans ce cas, lesdits jeux de biellettes inférieurs sont remplacés par deux guides solidaires dudit essieu radial, ce qui maintient l'élément intermédiaire 1 en position radiale selon la direction longitudinale de l'axe des z.

La figure 5 représente les liaisons latérales par biellettes qui maintiennent l'essieu 6 en position radiale par rapport aux caisses 2 et 3. Il s'agit de liaison symétriques par rapport à l'axe longitudinal et qui comporte chacune deux biellettes 9 et 11 articulées d'une part sur l'une des caisses 2 et 3 et d'autres part sur une biellettes intermédiaires 10 qui est elle-même articulée autour du point D solidaire de l'essieu 6.

On voit également sur la fig. 5 un des dispositifs de guidage qui remplace les jeux de biellettes inférieurs et qui sont également disposés aux points B et C de la partie inférieure de l'élément intermédiaire 1. Ce dernier comporte à sa partie inférieure une nervure transversale 24 et chaque dispositif de guidage comporte essentiellement deux butées 25 et 26 qui sont disposées de part et d'autre de la nervure transversale 24 et qui sont portées par des supports 27 et 28 solidaires de l'essieu 6. On voit que ces dispositifs de guidage permettent le déplacement de l'élément intermédiaire 1 suivant la direction des x et des y mais s'oppose au déplacement de cet élément intermédiaire 1 selon l'axe des z (voir figure 1).

Les figures 7 à 9 illustrent un mode de réalisation du joint pneumatique déformable 4 ou 5.

La figure 7 représente les différents éléments dans leur position sans déplacement relatif.

La figure 8 représente la déformation de la partie latérale du joint 4 qui est disposée du côté de la rame intérieur à la courbe et la figure 9 est une vue équivalente du côté extérieur de la rame par rapport à la courbe.

On voit que le joint pneumatique 4 se déforme et se déplace entre l'élément intermédiaire 1 et la caisse 2 ou 3 lors de leur mouvement relatif.

Avantageusement on prévoit des butées 12, 13 respectivement, aux extrémités des deux parties 1 et 3, de manière à limiter les déplacements et éviter des déformations excessives du joint 4.

Avantageusement, pour assurer un déplacement sans glissement du joint, par rapport aux faces de l'élément intermédiaire et de la caisse, glissement qui risquerait de se produire dans le cas de joint lisse, le joint 4 est muni de cannelures extérieures qui engrènent avec des faces cannelées disposées en regard de la caisse et de l'élément intermédiaire 1.

La figure 10 représente en coupe une variante de réalisation du joint élastique déformable, pour assurer l'absence de glissement du joint par rapport aux deux éléments entre lesquels il est placé, le joint 14 représente sur la figure 10 est lisse et il comporte deux lignes d'accrochage opposées 15 et 16 qui réalisent la fixation sur la caisse 3 et l'élément intermédiaire 1. Les déplacements relatifs de ces deux éléments sont également permis par la déformation du joint 14.

A titre d'exemple, le joint représenté sur les figures 7 à 10 constitue à l'état libre une sorte de grande chambre à air; les butées 12 et 13 sont réalisées en un matériau synthétique présentant une bonne résistance à l'usure tel que par exemple un matériau alvéolaire fermé (mousse).

La pression de gonflage des joints peut être relativement faible compte-tenu de l'importance de la surface portante; cette pression peut, par exemple, être de 0,3 à 0,5 bars.

Dans des conditions extrêmes, c'est-à-dire dans des courbes de 30 mètres et dans ses parties horizontales, constituées par la toiture et la plancher, le joint est soumis à une forte torsion égale à environ 13° par décimètre de longueur, ce qu'il peut aisément supporter.

Dans le cas d'un dévers de 0,6%, le déplacement latéral de l'anneau par rapport à la caisse au niveau de la toiture est au maximum de 30 mm; un tel déplacement peut être absorbé par une déformation de ses parois.

On voit que l'invention permet de réaliser un dispositif d'intercirculation de structure particulièrement simple et par conséquent, bon marché; les déplacements relatifs de l'élément intermédiaire par rapport aux extrémités de caisses sont réduits, et très bien absorbés par le joint pneumatique.

Dans le cas où ce dernier est continu et entoure complètement l'élément intermédiaire, il réalise également une atténuation du bruit de roulement, et l'étanchéité au bruit et à la poussière entre l'élément intermédiaire 1 et les extrémités de caisse 2 et 3.

Les butées 12 et 13 servent d'une part, à limiter les déformation du joint pneumatique et d'autre part, à absorber des surcharges éventuelles.

Comme représenté à la figure 6, l'invention permet de réaliser une zone d'intercirculation qui est utilisable sans danger par les voyageurs pendant que la rame se déplace. Avantageusement, des strapontins 17 sont disposés dans l'élément de carrosserie intermédiaire 1 de part et d'autre de l'axe transversal médian de ce dernier de manière à masquer les zones de déplacement maximal. De cette manière, on évite que les voyageurs puissent se tenir aux endroits où les déplacements relatifs sont les plus importants.

L'invention permet de réaliser une rame ferroviaire qui présente une grande continuité de ses lignes sur toute sa longueur, seul un léger ac- croîssement de l'épaisseur des parois signalant le passage d'un module à l'autre; les voyageurs ne font plus de distinction entre les zones d'intercir- culation et le reste de la surface de la rame.

La description ci-dessus n'a été fournie qu'à titre d'exemples illustratifs et nullement limitatifs. II est évident que l'on peut y apporter des modifications ou variantes sans pour autant sortir du cadre de la présente invention. En particulier, l'invention s'applique, bien évidemment au cas où les extrémités de caisse 2 et 3 et l'élément intermédiaire 1 sont disposés de manière inverse, c'est-à-dire au cas où c'est l'élément intermédiaire 1 qui est disposé à l'extérieur des extrémités de caisses 2 et 3.

## Revendications

1. Dispositif d'intercirculation entre deux modules articulés d'une rame ferroviaire comportant un élément de carrosserie intermédiaire (1 ) présentant la forme générale d'un anneau, ledit élément de carrosserie intermédiaire étant positionné à chacune de ses extrémités sur les bouts des caisses (2, 3) des deux modules au moyen d'éléments déformables (4, 5, 14), ledit élément de carrosserie intermédiaire (1 ) étant lié aux deux caisses qu'il relie de manière à être maintenu en position radiale, caractérisé en ce que l'élément de carrosserie intermédiaire (1 ) est, en toute position, en recouvrement téléscopique avec les extrémités des modules et en ce que les éléments déformables (4, 5, 14) sont constitués par des joints pneumatiques placés entre les parties en recouvrements.

2. Dispositif d'intercirculation selon la revendication 1, caractérisé en ce que l'élément de carrosserie intermédiaire (1) est maintenu en position radiale au moyen de trois jeux de biellettes; d'une part un jeu de biellettes (7, 8, 20) disposé à la partie supérieure dudit élément intermédiaire (1 ) et articulé autour d'un point (A) situé dans le plan longitudinal médian dudit élément intermédiaire (1 ) et d'autre part, deux jeux de biellettes (9, 10, 11) disposés dans la partie inférieure de l'élément intermedaiaire (1 ) et articulés autour de deux points (B, C) situés symétriquement par rapport audit plan vertical longitudinal médian de l'élément intermédiaire (1 ).

3. Dispositif d'intercirculation selon la revendication 1, monté sur une rame comportant des essieux radiaux (6) disposés entre deux caisses voisines (2, 3), caractérisé en ce que ledit élément intermédiaire (1 ) est guidé en sa partie inférieure en position radiale par l'essieu (6) et en ce que l'on prévoit un seul jeu de biellette (7, 8, 20) disposé dans la partie supérieure dudit élément intermédiaire (1 ) et articulé autour d'un point A situé dans le plan vertical longitudinal médian dudit élément intermédiaire (1 ).

4. Dispositif d'intercirculation selon l'une quelconque des revendications 1 à 3, caractérisé en ce qu'il comporte un joint pneumatique déformable (4, 5) continu entourant complètement l'élément intermédiaire (1).

5. Dispositif d'intercirculation selon l'une des revendications de 1 à 4, caractérisé en ce que le joint pneumatique déformable (4, 5) présente des cannelures radiales sur sa face extérieure qui engrènent avec des faces cannelées en regard de la caisse (2, 3) et de l'élément intermédiaire (1).

6. Dispositif selon l'une quelconque des revendications de 1 à 4, caractérisé en ce que le joint pneumatique déformable présente une surface extérieure lisse.

7. Dispositif selon la revendication 6, caractérisé en ce que le joint pneumatique déformable (14) comporte des lignes de fixation (15, 16) qui sont opposées l'une à l'autre et qui sont fixées respectivement sur l'élément intermédiaire (1 ) et une des caisses (2, 3).

8. Dispositif selon l'une quelconque des revendications 1 à 7, caractérisé en ce qu'il comporte des butées (12, 13) disposées respectivement sur l'élément intermédiaire (1 ) et sur l'une des caisses (2, 3) de manière à limiter les déformations du joint pneumatique et à le protéger en cas de surcharge.

9. Dispositif selon l'une quelconque des revendications 1 à 8, caractérisé en ce que des strapontins sont disposés au dessus des zones de transition du plancher de l'élément intermédiaire (1 ) et des extrémités de caisses (2, 3).

## Patentansprüche

1. Durchgang zwischen zwei gelenkig verbundenen Eisenbahnwagen, mit einem im wesentlichen ringförmigen Karosserie-Zwischenteil (1), welches Karosserie-Zwischenteil mit jedem seiner Enden an den Enden der Wagenkästen (2, 3) der beiden Wagen mittels verformbarer Elemente (4, 5, 14) angeordnet ist, wobei das Karosserie-Zwischenteil (1 ) so mit den beiden Wagenkästen verbunden ist, dass es bei der Verbindung in radialer Stellung gehalten wird, dadurch gekennzeichnet, dass das Karosserie-Zwischenteil (1 ) in jeder Stellung in teleskopischer Überdeckung mit den Wagenenden steht und dass die verformbaren Elemente (4, 5, 14) durch pneumatische Dichtungen gebildet werden, die zwischen den überdeckenden Bereichen angeordnet sind.

2. Durchgang nach Anspruch 1, dadurch gekennzeichnet, dass das Karosserie-Zwischenteil (1) durch wenigstens drei Schwingarmsätze in radialer Stellung gehalten wird; einerseits durch einen Schwingarmsatz (7, 8, 20), der am oberen Bereich des Zwischenteils (1 ) angeordnet und um einen Punkt (A) schwenkbar ist, welcher in der longitudinalen Mittelebene des Zwischenteils (1 ) liegt und andererseits zwei Schwingarmsätze (9,10,11), die im unteren Bereich des Zwischenteils (1 ) angeordnet sind und um zwei Punkte (B, C) schwenkbar sind, welche symmetrisch bezüglich der vertikalen longitudinalen Mittelebene des Zwischenteils liegen.

3. Durchgang nach Anspruch 1, angeordnet an einem Eisenbahnwagen, der mit zwischen zwei benachbarten Wagenkästen (2, 3) vorgesehenen Lenkachsen (6) ausgestattet ist, dadurch gekennzeichnet, dass das Zwischenteil (1) in seinem unteren Bereich in radialer Stellung durch die Lenkachse (6) geführt ist und dass nur ein einziger Schwingarmsatz (7, 8, 20) vorgesehen ist, der im oberen Bereich des Zwischenteils (1 ) angeordnet und um einen Punkt (A) schwenkbar ist, welcher in der vertikalen longitudinalen Mittelebene des Zwischenteils liegt.

4. Durchgang nach einem der Ansprüche 1 bis 3, dadurch gekennzeichnet, dass eine kontinuierliche verformbare Pneumatikdichtung (4, 5) vorgesehen ist, die das Zwischenteil (1 ) vollständig umgibt.

5. Durchgang nach einem der Ansprüche 1 bis 4, dadurch gekennzeichnet, dass die verformbare Pneumatikdichtung (4, 5) auf ihrer Aussenoberfläche radiale Rillen aufweist, die mit gerillten Flächen des Wagenkastens (2, 3) und des Zwischenteils (1) eingreifen.

6. Durchgang nach einem der Ansprüche 1 bis 4, dadurch gekennzeichnet, dass die verformbare Pneumatikdichtung eine glatte Aussenoberfläche aufweist.

7. Durchgang nach Anspruch 6, dadurch gekennzeichnet, dass die verformbare Pneumatikdichtung (14) Befestigungslinien (15, 16) umfasst, die einander gegenüberliegen und die jeweils am Zwischenteil (1) und an einem der Wagenkästen (2, 3) befestigt sind.

8. Durchgang nach einem der Ansprüche 1 bis 7, dadurch gekennzeichnet, dass Anschläge (12, 13) vorgesehen sind, die jeweils auf dem Zwischenteil und auf einem der Wagenkästen (2, 3) so angeordnet sind, dass sie die Verformungen der Pneumatikdichtung begrenzen und sie vor Überlastungen schützen.

9. Durchgang nach einem der Ansprüche 1 bis 8, dadurch gekennzeichnet, dass Notsitze oberhalb der Durchgangszone der Lauffläche des Zwischenteils (1) und der Enden der Wagenkästen (2, 3) angeordnet sind.

## Claims

1. Device for intercommunication between two articulated carriages of a railway train, comprising an intermediate carriage element (1) which is, in general, ring shaped, the said intermediate carriage element being positioned at each of its extremities on the ends of the carriage bodies (2, 3) of the two carriages by means of deformable elements (4, 5, 14), the said intermediate carriage element (1) being attached to the two carriage bodies which it connects, in such manner as to be maintained in radial position, characterised in that the intermediate carriage element (1) is, in all positions, telescopically overlapping with the extremities of the carriages, and in that the deformable elements (4, 5, 14) are constituted by pneumatic joints placed between the overlapping parts.

2. Intercommunication device according to claim 1, characterised in that the intermediate carriage element (1) is maintained in radial position by means of three sets of rods; on the one hand, a set of rods (7, 8, 20) arranged in the upper part of the said intermediate element (1) and articulated about a point (A) situated in the longitudinal median plane of the said intermediate element (1), and on the other hand, two sets of rods (9, 10, 11) arranged in the lower part of the intermediate element (1) and articulated about two points (B, C) situated symmetrically in relation to the said vertical longitudinal median plane of the intermediate element (1).

3. Intercommunication device according to claim 1, mounted on a train of carriages comprising radial axles (6) arranged between two adjacent carriage bodies (2, 3), characterised in that the said intermediate element (1) is guided in its lower part, in radial position, by the axle (6), and in that one single set of rods (7, 8, 20) is provided, arranged in the upper part of the said intermediate element (1) and articulated about a point A situated in the vertical longitudinal median plane of the said intermediate element (1).

4. Intercommunication device according to any one of the claims 1 to 3, characterised in that it comprises a continuous deformable pneumatic joint (4, 5) which completely surrounds the intermediate element (1).

5. Intercommunication device according to one of the claims 1 to 4, characterised in that the deformable pneumatic joint (4, 5) has radial grooves on its exterior surface, which mesh with oppositely located grooved surfaces of the carriage body (2, 3) and of the intermediate element (1 ).

6. Device according to any one of the claims 1 to 4, characterised in that the deformable pneumatic joint has a smooth exterior surface.

7. Device according to claim 6, characterised in that the deformable pneumatic joint (14) comprises fixation lines (15, 16) which are opposite one another and which are fixed respectively on the intermediate element (1) and one of the carriage bodies (2, 3).

8. Device according to any one of the claims 1 to 7, characterised in that it comprises stop members (12, 13) arranged respectively on the intermediate element (1) and on one of the carriage bodies (2, 3) in such manner as to limit the deformations of the pneumatic joint and to protect it in the event of overloading.

9. Device according to any one of the claims 1 to 8, characterised in that tip-up seats are arranged above the transition zones of the floor of the intermediate element (1) and of the extremities of the carriage bodies (2, 3).
